# EUROPÄISCHE PATENTSCHRIFT

(11) **EP 1 984 587 B1**
(45) Veröffentlichungstag und Bekanntmachung des Hinweises auf die Patenterteilung: **04.09.2013**
(21) Anmeldenummer: 08715507.3
(22) Anmeldetag: 22.02.2008
(51) Int. Cl.: E04F 15/04

(54) **BEFESTIGUNGSKLAMMER ZUR VERBINDUNG VON HOLZBAUTEILEN**
MOUNTING CLAMP FOR JOINING WOODEN PARTS
BRIDE DE FIXATION POUR ASSEMBLER DES COMPOSANTS EN BOIS

(30) Priorität: 23.02.2007 DE 102007009477
(43) Veröffentlichungstag der Anmeldung: 29.10.2008
(73) Patentinhaber: Reif, Ulrich, 72631 Aichtal (DE)
(72) Erfinder: Reif, Ulrich, 72631 Aichtal (DE)
(74) Vertreter: Dosterschill, Peter
(86) Internationale Anmeldenummer: PCT/DE2008/000314
(87) Internationale Veröffentlichungsnummer: WO 2008/101491

(56) Entgegenhaltungen:
- EP-A- 0 033 904
- DE-U1- 7 700 785
- US-A- 441 227
- US-A- 2 303 103
- US-A- 5 027 573

## Beschreibung

Die Erfindung bezieht sich auf eine Befestigungsklammer zur Verbindung von Holzbauteilen untereinander und auf einem Untergrund gemäß Oberbegriff des Patentanspruchs 1, wie sie insbesondere für Bohlen von Balkon- und Terrassenabdeckungen im Freien Verwendung findet.

Verbindungen von Holzteilen mit dem Ziel, im Freien zwei parallele Bohlen auf einem Untergrund so zu befestigen, dass sich zum einen zwischen den Bohlen ein Luftspalt und ein Raum für das Arbeiten des Holzes und zum anderen zwischen dem Untergrund und den Bohlen ebenfalls ein Luftspalt-zur Luftzirkulation und als Maßnahrne gegen das Verfaulen - befindet, sind bekannt.

So wird in der gängigen Praxis zwischen die Bohlen in Längsrichtung eine Distanzleiste gesteckt und als Unterlage unter die Bohlen werden schmale Leistenstücke gelegt, um einen üblichen Abstand von mindestens 5 mm zu erzielen. Die Befestigung erfolgt dann mittels Schrauben, mit denen die Bohlen vertikal durch die Auflageleistenstücke hindurch auf dem Untergrund befestigt werden. Die Distanzleisten werden anschließend entfernt. Abgesehen davon, dass die Schrauben der durchbohrten Bohlen von oben sichtbar sind, ist häufig die Holzoberfläche aufgebrochen, so dass sich Risse und abstehende Splitter bilden. Über die Löcher dringt Feuchtigkeit und schädigt das Holz und um die Löcher herum bildet die Witterung Verfärbungen, welche die bereits vorher unschöne Ästhetik der Schrauben noch weiter vertieft. Schließlich entstehen bei langen Bohlen um die Schrauben herum Weitungen im Holz, sofern das Holz und der Untergrund verschiedene Lansenausdehnungskoeffizienten aufweisen.

Aus der US-PS 2,116,737 ist ein Verbindungssystem bekannt, durch welches mit Nut und Feder versehene Bretter untereinander und auf einem Untergrund fixiert werden. Dabei wird eine Befestigungsklammer verwendet, deren vertikaler Steg an der Oberseite drei krallenförmig senkrecht herausragende Nägel aufweist, die in die Bohlenflächen eindringen. An der unteren Stegseite sind senkrecht abgebogen zwei Winkelsohlen vorgesehen, jeweils von ca. halber Steglänge, die in entgegengesetzte Richtungen abgebogen sind (links/rechts). Zur Einhaltung des Abstands und Befestigung am Untergrund ist eine am Untergrund anschraubbare U-förmige Schiene eingesetzt, weiche die Klammer über seitliche Stegschultern festhält, wobei die Bohlen auf den Schenkeln der Schiene aufliegen. Durch diese bekannten Klammern sind keine Abstände zwischen den Brettern vorgesehen, wodurch keine Luftzirkulation möglich und kein Schwund berücksichtigt ist, so dass diese Klammer für den Außertbereich nicht geeignet sind.

Aus der US-PS 441,227 ist ein Verbindungselement bekannt, welches zur Herstellung von Eckverbindungen von Kisten verwendbar ist. Die Klammer ist aus einem Metallband gefertigt, bei dem als vertikaler Steg ein zungenförmiger Winkelteil U-förmig aus dem Band geschnitten und senkrecht hochgebogen ist. In der Platte und im Steg sind zudem drei Eckzungen als Nägel herausgeformt, die in die zu verbindenden Bretter flachseitig eingeschlagen werden. Für eine stirnseitige von außen nicht sichtbare Verbindung sind diese bekannten Klammern nicht geeignet.

Aus der DE 102 30 797 C2 ist eine Befestigungsklammer bekannt, die ein aus zwei L-Profilen zusammengesetzter Doppelwinkel ist und einen im Wesentlichen umgekehrten bzw. liegenden T-Querschnitt aufweist. Die Doppelwandigkeit des Steges bringt zwar den Vorteil einer erhöhten Festigkeit des Steges und einer Abstützung der aus den beiden Wandteilen abragenden Nägel durch das jeweilige andere Wandteil, insbesondere beim Eintreiben der Klammern bzw. Nägel. Der Abstand zwischen den Bohlen beträgt mindestens die doppelte Blechdicke und kann durch einen im äußeren Teil des Steges vorsehbaren Stegkopf entsprechend verbereitert werden, wodurch eine gute Belüftung ermöglicht wird. In den beiden Winkelsohlen sind Befestigungsbohrung vorgesehen, über welche die Klammern - und damit die Bohlen - am Untergrund befestigbar sind. Zudem sind in den Winkelsohlen Auflage- und Abstandssicken eingebracht zur besseren Belüftung des Untergrundes, während an den äußeren Kanten nach unten abragende und in montiertem Zustand in das Auflageholz eingreifende kurze Messerleisten vorgesehen sind. Zwar stellen diese Befestigungsklammern ein sehr gut funktionierendes robustes Befestigungs-element dar, jedoch wird insbesondere durch die Dappelwandigkeit ihres Mittelste-ges relativ viel Material benötigt. Durch die derzeit rasant ansteigenden Materialkos-ten, insbesondere für rostfreien Stahl, ist die Verwendung dieser relativ viel Material benötigenden Klammern aus wirtschaftlichen Gesichtspunkten heraus in Frage gestellt.

Schließlich zeigt die US 2, 303, 103 A eine Befestigungsklammer gemäß dem Oberbegriff des Anspruchs 1 mit mehreren gegenläufig aus den Eckteilen eines plattenförmigen Zuschnitts herausgebogenen Ver-tikal-Stegen mit daran ausgeformten Nägeln. Die Steifigkeit und eine sichere Handhabbarkeit des Steges it jedoch nicht ausreichend, insbesondere bei härterem Holz.

Aufgabe der Erfindung ist es somit, eine Befestigungsklammer oben genannter Gattung anzugeben, die kostengünstig herstellbar ist, unter Beibehaltung einer guten Handhabbarkeit und Sicherstellung guter Luftzirkulation zwischen den Holzteilen, sowie ein Verfahren zu deren einfachen kostengünstigen Herstellung.

Diese Aufgabe wird durch eine Befestigungsklammer oben genannter Gattung mit den Merkmalen des Anspruchs 1 und ein Verfahren mit Merkmalen des Anspruchs 10 gelöst. Vorteilhafte Ausgestaltungen sind in den jeweilig rückbezogenen Unteran-sprüchen gekennzeichnet.

Demgemäß besteht die erfindungsgemäße Befestigungsklammer aus einer rechteckigen, vorzugsweise quadratischen Sohlenplatte, an der mittig zu deren Quererstreckung zwei Vertikalstege in geringer Beabstandung in Längsrichtung nebeneinander vorgesehen sind. Diese Stege sind gegenläufig U-förmig aus der Sohlenplatte ausgestanzt und vertikal, d. h. um 90° abgebogen. Dabei trägt ein jeder der beiden Stege längsmittig und seiner Oberseite zugeordnet einen senkrecht abragend aus diesem herausgearbeiteten zungen- oder schnabelförmigen Nagel, wobei die Nägel der beiden Stege in jeweils gegenläufiger Ausrichtung vorhanden sind. Hierdurch wird der große Vorteil erzielt, dass ein Minimum an Material zum Einsatz kommt, nämlich lediglich eine rechteckige, vorzugsweise quadratische Blechplatte mit einer Kantenlänge z. B. von ca. 5 cm, aus der punktsymmetrisch wechselweise Stege U-förmig ausgeschnitten und senkrecht hochgebogen sind. Es wird somit für die Stege kein zusätzliches Material benötigt, sondern lediglich Teile bzw. hochgebogene Ausschnitte der Sohlenplatte. Hierdurch wird mindestens ein Drittel bis fast die Hälfte des Materials im Verhältnis zur Klammer mit doppelwandigem Steg eingespart, was sich ganz erheblich in den Herstellungskosten niederschlägt.

Die in gegenläufiger Ausrichtung in den beiden Stegen angeordneten Befestigungsnägel sind dabei in vorteilhafter Weise so ausgebildet und angeordnet, dass je Steg vorzugsweise nur ein Nagel vorgesehen ist, und zwar mittig zu dessen Längserstreckung. Dabei sind die beiden senkrecht aber gegenläufig von den beiden Stegflächen frei abstehenden Nägel und auch die Klammer insgesamt, wie im Weiteren noch ausgeführt wird, zu einem mittig vorhandenen Symmetriepunkt versetzt seitensymmetrisch, also die Klammerseiten sind bei Versatz um 184° der Klammer jeweils identisch. Durch diese Punktsymmetrie muss die Klammer bei der Montage nicht speziell orientiert werden, so dass eine Automatisierung der Montage denkbar ist, bei der die Klammern automatisch zugeführt und mit einem Schlag- oder Druckluft pressgerät montiert werden können.

Dabei sind erfindungsgemäß die Nägel vertikal, d.h. in eine senkrechte Ebene im Verhältnis zu der Sohlenplatte aus den Steg herausgebogen. Ist dann zudem der Befestigungsnagel rinnen- oder bogenförmig nach unten offen gewölbt, und von der Nagelwurzel zur Spitze hin sich verjüngend, mit einem geringen Radius an der Spitze, dann erinnert die Nagelform auffällig an einen Vogelschnabel. Die Nagelform ist somit praktisch der Natur abgesehen und äußerst biegesteif über seine gesamte Länge.

Zur zusätzlichen Verstärkung und gleichzeitig optimierten Führung der Nägel beim Eindringen ins Holz können diese auf ihrer oberen Längsseite mit je einer kammförmigen Rippe versehen sein.

Statt einer Rippe können die Nägel aber zum gleichen Zwecke in längsmittiger Erstreckung eine kerbenförmige Nut besitzen. Solche Nuten können auch jeweils an der Unterseite der Nägel vorgesehen sein. Durch die hierdurch erhaltene zusätzliche Führung der Nägel beim Eindringen ins Holz wird zudem die Montage erleichtert und ein Verdrehen der Befestigungsklammer unterdrückt.

Von besonderem Vorteil ist auch, wenn in Platten-Längsrichtung die Stege eine abgeflachte wellenförmige Profilierung besitzen, wodurch die beiden Stege jeweils gegenläufige Ausbauchungen aufweisen. Aus den jeweiligen flachen Böden der Steg-U-Profile ragen die Nägel hervor, bzw. aus jedem profiliertem Steg ragt ein Nagel mittig hervor. Hierdurch kann eine größere Breite bzw. Dicke des Steges - und damit ein größerer Abstand zwischen den Bohlen erreicht werden. So kann erreicht werden, dass bei einer Materialdicke von z. B. nur ca. 1,5 mm die Breite des Stegprofils 5 mm oder wesentlich mehr beträgt, je nach Auslegung des U-Profils.

Abgesehen von der dadurch erreichten guten Luftzirkulation auch durch den Steg hindurch bzw. an diesem entlang, wird eine optimale Elastizität der Klammer erreicht, die sich bei Schrumpf- oder Quellvorgängen des Holzes sehr positiv auswirkt, da die Klammer in solchen Fällen sozusagen mitarbeitet, sich also elastisch zusammendrücken oder auseinanderziehen läßt. Dies sowohl durch die Zweiteiligkeit des Steges bzw. die zwei Stege, als auch durch die entsprechenden Stegprofilierungen.

Eine vorteilhafte Sicherheit gegen Verdrehen der montierenden Klammern wird erfindungsgemäß dadurch erreicht, dass über die Sohlenplatte ein Formschluss mit dem Untergrund gebildet wird, und zwar dadurch, dass an der Sohlenplatte mindestens eine krallenförmige Messerleiste nach unten hervorstehend eingeformt bzw. herausgebogen ist. Diese können als an beiden Längskanten der Sohlenplatte hervorragt vorgesehene Kantenkrallen vorgesehen sein, die mindestens 0,2 bis 2,0 mm, vorzugsweise 0,5 mm tiefer gezogen bzw. gebogen sind, als die Bodenunterseite der Profil-Einbuchtungen der Sohlenplatte. Beim Anziehen der Befestigungsschrauben drücken sich diese aus der Sohlenplatte nach unten herausragenden Krallenkanten oder Messerleisten ins Auflageholz.

Um zusätzlich einen Zug in Richtung Brett beim Festziehen der Befestigungsschrauben zu erreichen, ist durch eine Hochprägung eine winklige Aufstellung der Befestigungsbohrungen vorsehbar. Dadurch können die Schrauben eine von den Vertikal-Stegen wegweisende Neigung von 5-30°, vorzugsweise 10-20° erfahren.

Das Verfahren zur Herstellung der vorbeschnebenen erfindungsgemäßen Befestigungsklammer besteht im wesentlichen darin, dass in einem rechteckigen, vorzugsweise quadratischen Blech, mit z. B. einer Kantenlänge von ca. 5 cm, in Längs- und Querrichtung zueinander versetzt gegenläufig weisende V-förmige Einschnitte eingebracht und die entsprechenden Ausschnitte als schnabelförmige Nägel im Wesentlichen senkrecht bzw. um 90° zur Sohlenplatte herausgeformt werden. Jeweils gegenläufig um die Nageizungen herum wird ein U-förmiger Einschnitt eingebracht und in gleicher Schwenkrichtung wie die Nagelzungen senkrecht abgebogen, so dass die Nägel schließlich jeweils horizontal und damit parallel über der Steg-Ausschnittsöffnung sich befinden. Es ist zu erkennen, dass die Befestigungsklam-mer in ihrer Grundausführung eine relativ einfache stanztechnische Herstellung ermöglicht.

Von Vorteil ist, wenn bei der Herstellung der Befestigungsklammer in das die Sohlenplatte bildende Blech zuerst in Querrichtung gegenläufig ausgebildete und in Längsrichtung nacheinander angeordnete U-Profilierungen in nach unten eingedrückter Weise eingebracht werden. Danach wird in den ebenen Boden einer jeweiligen Profilierung ein schnabelförmiger Nagel durch entsprechendes Stanzen und Biegen eingebracht, wonach die U-förmigen Ausschnitte knapp außerhalb und parallel der äußeren Profillinien eingebracht und die Profilstege entsprechend hochgedrückt werden. Durch diese im ersten Herstellungsschritt eingebrachten, sich in Querrichtung erstreckenden U-Einbuchtungen bzw. Profilierungen, wird einerseits die Biegesteifigkeit der Stege erhöht sowie die Stegbreite bestimmt und damit der Abstand der Bohlen zueinander. Andererseits wird durch den jeweiligen Einbuchtungs- bzw. Profilierungsboden eine relativ geringe Auflage- bzw. Kontaktfläche mit dem Auflageholz erreicht, wobei durch die Einbringung der Schraubenlöcher in diesem Profilierungsbereich auch sichergestellt ist, dass nur dieser relativ geringe Be- ' reich in engen Kontakt mit dem Auflageholz gebracht wird. Zudem ist durch die sehr nahe Anordnung der Schraubenlöcher zur jeweiligen, als Krallenkante ausgebildeten Längsseite der Sohlenplatte sichergestellt, dass die Krallenkanten, die tiefer gezogen sind als die Einbuchtungsböden, sich durch das Einziehen der Schrauben entsprechend in das Auflagenholz einkrallen.

Nachfolgend wird die Erfindung anhand von Ausführungsbeispielen unter Bezug auf die Zeichnungen näher erläutert.

Es zeigen:
- Fig. 1:: eine Perspektivansicht einer Befestigungsklammer in erster Ausführung,
- Fig. 2:: eine Draufsicht auf die Klammer nach Fig. 1,
- Fig. 3:: einem Schnitt gemäß Linie III - III aus Fig. 2.
- Fig. 4:: eine Schnitt nach der Linie IV - IV aus Fig. 2.
- Fig. 5:: eine Draufsicht ähnlich wie in Fig. 1 auf eine zweite Ausführungsform,
- Fig. 6:: einen Schnitt gemäß Linie VI - VI aus Fig. 5,
- Fig. 7:: eine Draufsicht ähnlich wie in Fig. 1 und 5 auf eine weitere Ausführungs-form,
- Fig. 8:: einen Schnitt gemäß Linie VIII - VI aus Fig. 7,
- Fig. 9:: einen Schnitt gemäß Linie IX - IX aus Fig. 7, und
- Fig. 10 bis 17:: eine Befestigungsklammer in verschiedenen Schritten des Herstel-lungsverfahrens, jeweils in Draufsicht und in Stirnansicht.

Aus **Fig. 1 bis 4** ist zu erkennen, dass die erfindungsgemäße Befestigungsklammer in erster Ausführung aus einer rechteckigen Sohlenplatte besteht, bei der in der mittigen Zone der Längserstreckung nebeneinander auf kurzer Beabstandung zwei Vertikal-Stege 2 und 3 vorgesehen sind. Diese vertikal ausgerichtete U-Profilierung 4 bzw. 5 besitzt jeweils einen geraden und in Längserstreckung parallel zueinander und zu den Längskanten der Platte ausgerichteten Profil-Boden 6, mit sich nach außen öffnenden, relativ kurzen Schenkeln 7 und 8. Dabei sind an ihren äußeren Enden im Verhältnis zum Profil-Boden 6, 7 und zur Längserstreckung der Sohlenplatte im Wesentlichen parallel oder zumindest als kurze in diese Richtung weisende Schenkelfortsätze 9 und 10weirtergeführt. Dabei sind die Schenkelfortsätze 9 und 10 des einen Steges fluchtend zum Profil-Boden 6 des anderen Steges ausgerichtet, so dass die jeweils zur einen oder anderen Längskante 11 oder 12 der Sohlenplatte weisende Fläche der Schenkelfortsätze 8 und 9 und des Profil-Bodens 6 auf gleicher Linie liegen und dadurch gerade und zugleich parallele Auflagen für zwei miteinan-der zu verbindenden Bohlen 13 und 14 bilden. Je nach Auslegung der Tiefe der U-Profilierung 4, 5 kann der Spalt bzw. Abstand 15 zwischen den Bohlen genau be-stimmt werden.

Aus der äußeren Profilboden-Fläche eines jeden Steges 2, 3 ragt ein im wesentli-chen schnabelförmig ausgebildeter Nagel 16 und 17 senkrecht zum Steg-Boden 6 und gleichzeitig parallel zur Sohlenplatte 1 hervor, selbstverständlich ebenfalls in gegensinniger Erstreckung. Dies zudem mittig zum jeweiligen Steg und gleichzeitig nahe an deren Oberkante. Diese Nägel 16, 17 sind länger ausgelegt als die Höhe der Stege, so dass der unterhalb der Nägel entsprechend zugespitzt verlaufende Nagelausschnitt 18 die ganze Höhe des Steges unterhalb des Nagels einnimmt und weiterführend in der Platte erscheint.

Auf der jeweiligen Nagelseite der Stege 2, 3 ist in der Platte 1 jeweils eine Öffnung 20 zu erkennen, die durch Einbringen eines U-Aus- bzw. Einschnittes 21 erhalten wird, wodurch die Kontur des jeweiligen Steges aus der Sohlenplatte geschnitten und anschließen der Steg senkrecht hochgebogen wurde. Auf der jeweilig anderen Seite der Stege 2 und 3 ist jeweils eine Einbuchtung 21 zu erkennen, die im Längs-schnitt gesehen die gleiche U-Profilierung aufweist, wie die jeweiligen Stege. In diesen Einbuchtungen 21 ist in der Sohlenplatte jeweils eine Bohrung 23 eingebracht, wobei der jeweilige äußere Rand der Einbuchtung im Verhältnis zu der Bohrung so abgerundet abgeschlossen ist, dass bei Einbringung einer Schraube der entsprechende Schraubenkopf ungehindert auf den Boden der Einbuchtung 22 aufliegt und eine ordnungsgemäße Anpressung an das Auflagenholz ermöglicht.

Zudem ist auch insbesondere aus Fig. 1 zu erkennen, dass der jeweilige Nagelaus-schnitt 18, ausgehend vom Steg, so in die jeweilige Einbuchtung 22 hineingeführt ist, dass die Bohrung 23 bzw. entsprechende konzentrische Auflagefläche für den Schraubenkopf nicht gestört ist, jedoch die effektive Erstreckung der beiden unteren Auflagerflächen der Einbuchtungen 21 verringert ist. Durch die beiden Schraubpunk-te ist dadurch zwar ein sicheres Fixieren auf dem Auflageholz 24 möglich, und gleichzeitig eine sehr großflächige Unterlüftung, wie insbesondere aus Fig. 3 und 4 erkennbar ist.

Die Längskanten 11 und 12 der Sohlenplatte sind jeweils nach unten gebogen und zwar etwas weiter hinunterreichend, als die unteren Bodenflächen 25 der Einbuchtungen 22. Sie bilden dabei zueinander längs parallele Krallenkanten 26 wie insbesondere aus Fig. 3 und 4 erkennbar ist. Bei angedrückter, festgeschraubter Befestigung der Klammem, mit am Auflageholz 24 angedrückter Bodenfläche 25 sind die Krallenkanten 26 in das Auflageholz 24 messerartig eingedruckt, so dass ein ver-drehen, auch bei Befestigung nur über eine Schraube, an sich ausgeschlossen ist. Zudem wird durch diese Abkantung die Biegesterfigkeit der Sohlenplatte erhöht.

Die in Fig. 5 und 6 dargestellte zweite Ausführungsform unterscheidet sich von der vorbeschriebenen Ausführungsform nach Fig. 1 bis 4 lediglich dadurch, dass die Nägel 16 und 17 an ihrem oberen Kamm eine kammförmige Rippe 27 besitzen. Beim Ausformen der Nägel 16, 17 wurde diesen ein mittiger Knick verliehen, wodurch gleichzeitig die oberen Rippen 27 und an der Unterseite kerbenförmige Nuten 35 eingeformt wurden. Hierdurch hat die Biegesteifigkeit und Eindringfähigkeit des jeweiligen Nagels eine Verbesserung erfahren.

Zudem ist an der jeweiligen Querkante 28 bzw. 29 der Sohlenplatten eine im Wesentlichen L-förmige Abkantung 30 vorgesehen, durch weiche insbesondere die durch die U-Öffnung bzw. -Einschnitte 20, 21 geschwächten Seitenzonen eine ausreichende Biegesteifigkeit erhalten.

Fig. 7, 8 und 9 zeigen als weitere Ausführungsform eine Befestigungsklammer ähnlich wie in den vorhergehenden Figuren, jedoch weisen hier die Nägel 16, 17 an ihrer Oberseite in mittiger Längserstreckung eine kerbenförmige Nut 34 auf, die durch Einprägen eingebracht ist. Gleichzeitig ist an der Unterseite der Nägel eine Nut 35 vorhanden.

Zudem ist zu erkennen, wie konzentrisch zu den Bohrungen 23 für die Befestigüngsschrauben jeweils eine Hochprägung 31 so vorgesehen ist, daß die Achse 32 der Bohrungen 23 in einem Winkel α° wegweisend zu den Vertikal-Stegen 2, 3 ausgerichtet sind.

Fig. 10 und 11 zeigen einen ersten Schritt bei der spanlosen Herstellung einer erfindungsgemäßen Befestigungsklammer, wobei aus Fig. 10 die V-förmigen Nagelausschnitte 18 und 19 zu erkennen sind, die gegenläufig, punktsymmetrisch eingebracht sind, während aus Fig. 11 zu ersehen ist, wie die den Ausschnitten 18 und 19 entsprechenden Nägel 16, 17 senkrecht nach unten gedrückt und schnabelförmig ausgebildet sind.

Fig. 12 veranschaulicht, wie dem jeweiligen Nagelausschnitt 18, 19 je eine ProfilEinbuchtung 22 zugeordnet ist bzw. in der Sohlenplatte 1 eingebracht wurde, nebst jeweils einer Bohrung 23. Fig. 13 zeigt zudem, wie aus der Unterseite der Sohlenplatte 1 nunmehr die U-Einbuchtungen 22 abstehen und aus diesen jeweils die Nägel 16 und 17 abragen.

Fig. 14 und 15 zeigen, wie in einem weiteren Schritt einer jeden Einbuchtung 22 und somit einem jedem Nagel 16, 17 ein U-Einschnitt 21 zugeordnet bzw. in die Platte 1 eingebracht ist, wobei der Boden des U-Einschnittes 21 nahe der Wurzel des Nagel-Ausschnittes 18, 19 angeordnet ist. Dabei sind die parallelen Schenkeln des U-Einschnittes 21 soweit zueinander beabstandet, dass sie außerhalb der äußeren Kanten der U-Einbuchtungen 22, diese bis ca. Mitte der Quererstreckung der Platte parallel umfassend, vorgesehen sind.

Schießlich zeigen Fig. 16 und 17, wie in einem letzten Schritt die U-Ausschnitte 21 senkrecht zur Plattenerstreckung abgebogen wurden und zwar in gleicher Blegerichtung, wie die Nägel 16, 17, wodurch die Stege 2 und 3 gebildet werden. Zugleich oder bereits in vorhergehendem Schritt, wurden die Längskanten 11 und 12 nach unten gedrückt und bilden je eine Krallenkante 26.

### Bezugszeichenliste

- 1.: Sohlenplatte
- 2.: Vertikal-Steg
- 3.: Vertikal-Steg
- 4.: U-Profilierung
- 5.: U-Profilierung
- 6.: Profil-Boden
- 7.: Profil-Schenkel
- 8.: Profil-Schenkel
- 9.: Schenkelenden
- 10.: Schenkelenden
- 11.: Längskante
- 12.: Längskante
- 13.: Bohle
- 14.: Bohle
- 15.: Abstand/Spalt
- 16.: Nagel
- 17.: Nagel
- 18.: V-Ausschnitt
- 19.: ---
- 20.: (Steg-) Stanz-Öffnung
- 21.: U-Ausschnitt
- 22.: Einbuchtung
- 23.: Bohrung
- 24.: Auflageholz
- 25.: Bodenfläche
- 26.: Krallenkante
- 27.: Rippe
- 28.: Querkante
- 29.: Querkante
- 30.: Abkantung
- 31.: Hochprägung
- 32.: Achse
- 33.: ---
- 34.: obere Nut
- 35.: untere Nut

## Patentansprüche

1. Befestigungsklammer zum Verbinden von Holzbauteilen untereinander und auf dem Untergrund, insbesondere von Bohlen von Balkons- und Terrassenabdeckungen im Freien, mit
- einem ersten vertikalen Steg,
- an der Unterseite des Steges senkrecht abragender Sohlenplatte (1) mit mindestens einer Bohrung (23) zum Befestigen über Schrauben,
- wobei die Sohlenplatte (1) rechteckig, insbesondere quadratisch ist,
- wobei an der Sohlenplatte (1) ein zweiter Vertikal-Steg (3) vorgesehen ist, wobei die zwei Stege (2, 3) mittig zu deren Quererstreckung der Sohlenplatte in geringer Beabstandung nebeneinander vorgesehen sind,
**dadurch gekennzeichnet, dass**
- die beiden Stege gegenläufig U-förmig aus der Sohlenplatte ausgestanzt und vertikal hochgebogen sind,
- mindestens ein vom ersten vertikalen Steg (2) senkrecht abragender, aus diesem herausgearbeiteten zungen- oder schnabelförmiger Nagel (16) vorgesehen ist,
- wobei der zweite Steg (3) einen senkrecht abragenden, aus diesem herausgearbeiteten zungen- oder schnabelförmigen Nagel (17) trägt, und die Nägel (16, 17) des ersten und zweiten Steges in jeweils gegenläufiger Ausrichtung sind.

2. Befestigungsklammer nach Anspruch 1, **dadurch gekennzeichnet,**
**dass** der jeweilige Nagel (16, 17) aus dem Sohlen- und Stegmaterial ausgestanzt und in gleicher Biege-Richtung wie der Steg (2, 3) senkrecht abgebogen ist und dabei in gleicher Richtung wie die Steg- Stanz-Öffnung (20) weisen.

3. Befestigungsklammer nach Anspruch 1, **dadurch gekennzeichnet,**
**dass** die Stege (2, 3) jeweils zueinander gegenläufige U-Profilierungen (4, 5) mit sich öffnender, relativ kurzen Profil-Schenkeln (7, 8) aufweisen, wobei die Schenkelenden (9, 10) des einen Steges sich in gleicher Längserstreckung wie der gerade U-Profilboden des jeweils anderen Steges sich befinden.

4. Befestigungsklammer nach Anspruch 3, **dadurch gekennzeichnet,**
**dass** die jeweils symmetrisch zur Stegmitte vorhandene Profilierung von der Stegrückseite weg verlaufend auch als Einbuchtung (22) in der Sohlenplatte (1) vorgesehen ist.

5. Befestigungsklammer nach Anspruch 4, **dadurch gekennzeichnet,**
**dass** die Bohrung (23) in der Einbuchtung (22), somit in entgegengesetzter mittiger Erstreckung zum Stegnagel (16, 17) angeordnet ist.

6. Befestigungsklammer nach Anspruch 4, **dadurch gekennzeichnet,**
**dass** in der Einbuchtung (22) auf der zum Vertikalsteg (2, 3) weisenden Seite, konzentrisch zur Bohrung (23) eine zumindest halbkreisförmige, vorzugweise ¾-kreisförmige winklig aufgestellte Hochprägung (31) in mindestens der Größe der Auflagefläche der Schraubenköpfe vorgesehen ist, wobei die Achse (32) der Bohrung (23) in einem Winkel α von 5-30°, vorzugsweise von 10-20° vom Vertikal-Steg (2, 3) wegweisend angeordnet ist.

7. Befestigungsklammer nach den Ansprüchen 3 bis 5,
**dadurch gekennzeichnet,**
**dass** die Profilierung der Stege (2, 3) und Sohlenplatte mittelpunktsymmetrisch so ausgelegt ist, dass die jeweilige Profilboden-Außenfläche (6) des einen Steges in Längsrichtung fluchtend, d. h. in gleicher Querbeabstandung zur Längsmittellinie der Klammer sich befindet, wie die achsparallelen U-Schenkelfortsätze (9, 10) des anderen Steges, so dass jeweils eine Bohlenauflage zu beiden Steg-Seiten und zwar jeweils an zwei Schenkelfortsätzen und einem Profilboden vorhanden ist.

8. Befestigungsklammer nach Anspruch 7, **dadurch gekennzeichnet,**
**dass** die Tiefe der U-Profilierung (4, 5) der Stege (2, 3) entsprechend dem vorzusehenden Spalt bzw. Abstand (15) zwischen den Bohlen (13 und 14) und der den Bohlen (13, 14) zum Auflageholz (24) auslegbar ist, z. B. auf 5 mm Abstand.

9. Befestigungsklammer nach Anspruch 1, **dadurch gekennzeichnet,**
**dass**, die beiden zur Steglängserstreckung parallelen Sohlenplatten-Längskanten (11, 12) nach unten gebogen (abgekantet) sind, so dass sie mindestens 0,2 bis 2,0 mm, vorzugsweise 0,5 mm tiefer gezogen sind als die Bodenunterseiten (25)der Profil-Einbuchtung (22), zueinander längsparallele Krallenkanten (26) bildend.

10. Befestigungsklammer nach den Ansprüchen 1 und 2,
**dadurch gekennzeichnet,**
**dass** die nahe der jeweiligen Stegoberseite angeordneten Nägel (16, 17) eine Nagellänge besitzen, die größer ist als der Abstand der Nagelwurzel zur Sohlenplatte, so dass der entsprechende (Nagel-) V-Ausschnitt (18) sich bis in die Sohleneinbuchtung (22) in Richtung zum Schraubendurchgangsloch (23) erstreckt.

11. Befestigungsklammer nach Anspruch 10, **dadurch gekennzeichnet,**
**dass** die Nägel (16, 17) auf ihrer Oberseite in mittiger Längserstreckung eine kammförmige Rippe (27) oder eine kerbenförmige Nut (34) und an ihrer Unterseite eine Nut (35) besitzen.

12. Verfahren zum Herstellen der Befestigungsklammer gemäß den Ansprüchen 1 bis 11 bei dem
- in einem rechteckigen, vorzugsweise quadratischen Sohlenplatten-Blech in Längsrichtung und Querrichtung zueinander versetzt gegenläufig weisende V-Ausschnitte (18) eingebracht und diese als Zunge/Nägel (16, 17) im Wesentlichen senkrecht (90°) zur Platte (1) nach unten gedrückt, schnabelartig herausgeformt werden,
- jeweils gegenläufig um die Nägel bzw. die Einschnitte (18) ein U-förmiger Einschnitt (21) eingebracht und in gleicher Uhrzeiger-Richtung wie die Nägel (16, 17) senkrecht hochgebogen werden, so dass die Nägel (16, 17) anschließend jeweils horizontal und damit parallel über der Steg- Stanz-Öffnung (20) sich befinden.

13. Verfahren nach Anspruch 12, **dadurch gekennzeichnet,**
**dass** in das die Sohlenplatte (1) bildende Blech zuerst in Querrichtung gegenläufig ausgerichtete bzw, ausgebildete und nebeneinander angeordnete U-Profilierungen als Einbuchtung (22) nach unten eingedruckt eingebracht werden, wonach im Boden der Profilierung die schnabelförmigen Nägel (16, 17) durch Stanzen und Biegen ausgeformt werden und danach die U-Ausschnitte (21) zumindest geringfügig außerhalb und parallel zur Profilierung eingebracht und die so eingeschnittenen Profilstege (2, 3) um 90° herausgebogen werden.

## Claims

1. Fixing bracket for joining wooden building components to one another and to the substrate, in particular for joining boards of balcony and terrace covers outdoors, comprising
- a first vertical web,
- a floor plate (1) which projects perpendicularly on the underside of the web and which comprises at least one hole (23) for fixing by means of screws,
- the floor plate (1) being rectangular, in particular square,
- a second vertical web (3) being provided on the floor plate (1), the two webs (2, 3) being provided centrally with respect to the transverse extent thereof on the floor plate, side, by side at a small distance,
**characterised in that**
- the two webs are punched out of the floor plate in opposite directions in a U-shape and are bent vertically upwards,
- at least one nail (16) is provided, which projects perpendicularly from the first vertical web (2) and is carved out therefrom in a tongue or beak shape,
- the second web (3) carrying a perpendicularly projecting nail (17), which is carved out therefrom in a tongue or beak shape, and the nails (16, 17) of the first and second web being of respectively opposite orientations.

2. Fixing bracket according to claim 1, **characterised in that** the respective nail (16, 17) is punched out of the floor and web material and is deflected perpendicularly in the same bending direction as the web (2, 3) and thus faces in the same direction as the web punch opening (20).

3. Fixing bracket according to claim 1, **characterised in that** the webs (2, 3) comprise U-profilings (4, 5) in respectively opposite directions, comprising opening up, relatively short profile limbs (7, 8), the limb ends (9, 10) of one web being located at the same longitudinal extension as the straight U-profile base of the respective other web.

4. Fixing bracket according to claim 3, **characterised in that** the respective profiling, present symmetrically about the centre of the web, extending away from the rear face of the web, is also provided as an indentation (22) in the floor plate (1).

5. Fixing bracket according to claim 4, **characterised in that** the hole (23) is arranged in the indentation (22), and thus at the opposite central extension from the web nail (16, 17).

6. Fixing bracket according to claim 4, **characterised in that** embossing (31), placed on at an angle and at least semi-circular, preferably ¾-circular, at least at the size of the contact area of the screw heads, is provided in the indentation (22), on the side facing the vertical web (2, 3), concentrically with the indentation (23), the axis (32) of the hole (23) being arranged pointing away from the vertical web (2, 3) at an angle α of 5-30°, preferably of 10-20°.

7. Fixing bracket according to claims 3 to 5, **characterised in that** the profiling of the webs (2, 3) and the floor point is configured symmetrically about a central point in such a way that the respective profile base outer surface (6) of one web is located flush in the longitudinal direction, that is to say at the same transverse distance from the longitudinal central line of the bracket, as the U-limb extensions (9, 10) of the other web which have parallel axes, in such a way that in each case a board contact is provided on both sides of the web, specifically in each case on two limb extensions and one profile base.

8. Fixing bracket according to claim 7, **characterised in that** the depth of the U-profiling (4, 5) of the webs (2, 3) can be configured so as to correspond to the gap or spacing (15) to be provided between the boards (13 and 14) and the wood (24) to be placed on the boards (13, 14), for example at a distance of 5 mm.

9. Fixing bracket according to claim 1, **characterised in that** the two floor plate longitudinal edges (11, 12) which are parallel to the longitudinal extension of the web are bent (folded) downwards, in such a way that they are pulled at least 0.2 to 2.0 mm, preferably 0.5 mm lower than the base undersides (25) of the profile indentation (22), forming mutually longitudinally parallel claw edges (26).

10. Fixing bracket according to claims 1 and 2, **characterised in that** the nails (16, 17) which are arranged close to the respective web upper side are of a nail length which is greater than the distance of the nail root from the floor plate, in such a way that the corresponding (nail) V-portion (18) extends into the floor indentation (22) in the direction towards the screw penetration hole (23).

11. Fixing bracket according to claim 10, **characterised in that** the nails (16, 17) comprise a comb-shaped rib (27) or a notch-shaped groove (34), on the upper side thereof in the centre of the longitudinal extension, and a groove (35), on the underside thereof.

12. Method for manufacturing the fixing bracket according to claims 1 to 11, in which
V-portions (18), which face in opposite directions, mutually offset in the longitudinal and transverse direction, are formed in a rectangular, preferably square metal floor plate sheet, and are formed in a beak shape, pressed downwards substantially perpendicular (90°) to the plate (1) as tongue/nails (16, 17),
a U-shaped incision (21) is made in the opposite direction around the nails or the incisions (18) in each case, and bent upwards in the same clockwise direction as the nails (16, 17), in such a way that the nails (16, 17) are subsequently each located horizontally and thus parallel above the web punch opening (20).

13. Method according to claim 12, **characterised in that** Uprofilings, orientated or formed in a transverse direction in opposite directions and arranged side by side, are initially formed as an indentation (22), impressed downwards, in the metal sheet forming the floor plate (1), the beak-shaped nails (16, 17) subsequently being formed in the base of the profiling by punching and bending, and the U-portions (21) subsequently being formed at least slightly outside and parallel to the profiling and the profile webs (2, 3) which are thus incised being bent outwards by 90°.

## Revendications

1. Bride de fixation servant à l'assemblage d'éléments de construction en bois entre eux et sur le support, notamment de madriers de chapes de balcon et de terrasses en plein air, comportant
- une première entretoise verticale,
- une plaque semelle (1) en saillie verticale perpendiculairement au niveau de la face inférieure de l'entretoise avec au moins un alésage (23) pour la fixation par vis,
- la plaque semelle (1) étant rectangulaire, particulièrement carrée,
- une seconde entretoise verticale (3) étant prévue au niveau de la plaque semelle (1), les deux entretoises (2, 3) étant prévues centriques par rapport à l'étendue transversale de la plaque semelle à une faible distance l'une de l'autre, **caractérisée par le fait que**
- les deux entretoises sont découpées en U dans le sens opposé dans la plaque semelle et sont pliées verticalement vers le haut,
- au moins un clou (16) en forme de bec ou de languette saillant perpendiculairement hors de la première entretoise (2) verticale usiné à partir de celle-ci,
- la seconde entretoise (3) portant un clou (17) en forme de bec ou de languette saillant perpendiculairement usiné à partir de celle-ci, et les clous (16, 17) de la première et seconde entretoise étant respectivement dans une direction opposée.

2. Bride de fixation selon la revendication 1, **caractérisée par le fait que** le clou (16, 17) respectif est découpé dans la matière de semelle et d'entretoise et est plié perpendiculairement dans la même direction de pliage que l'entretoise (2, 3) et ainsi dans la même direction que l'ouverture d'estampage d'entretoise (20).

3. Bride de fixation selon la revendication 1, **caractérisée par le fait que** les entretoises (2, 3) présentent des parties profilées en U (4, 5) respectivement dans le sens opposé l'une par rapport à l'autre avec des branches profilées (7, 8) ouvrantes relativement courtes, les extrémités de branche (9, 10) d'une entretoise se trouvant dans la même direction longitudinale que la base de profilé en U droite de l'autre entretoise respective.

4. Bride de fixation selon la revendication 3, **caractérisée par le fait que** la partie profilée présente s'étendant à distance symétriquement par rapport au milieu de l'entretoise est également prévue comme un creux (22) dans la plaque semelle (1).

5. Bride de fixation selon la revendication 4, **caractérisée par le fait que** l'alésage (23) est disposé dans le creux (22), ainsi dans l'extension centrique opposée au clou d'entretoise (16, 17).

6. Bride de fixation selon la revendication 4, **caractérisée par le fait que** dans le creux (22), sur la face orientée vers l'entretoise verticale (2, 3), une impression en relief (31) montée angulairement au moins en forme de demi-cercle, préférentiellement en forme de 3/4 de cercle d'au moins la taille de la surface d'appui des têtes de vis est prévue de manière concentrique à l'alésage (23), l'axe (32) de l'alésage (23) étant disposé en s'éloignant de l'entretoise verticale (2, 3) selon un angle α de 5 à 30°, préférentiellement de 10 à 20°.

7. Bride de fixation selon les revendications 3 à 5, **caractérisée par le fait que** la partie profilée des entretoises (2, 3) et de la plaque semelle est conçue symétrique par rapport à un point de telle sorte que la surface extérieure de la base du profilé (6) respective d'une entretoise se trouve dans l'alignement longitudinal, c'est-à-dire à la même distance transversale par rapport à la ligne médiane longitudinale de la bride, comme les prolongations des branches en U (9, 10) axialement parallèles de l'autre entretoise, de telle sorte qu'une surface de madrier est présente sur les deux faces d'entretoise, à savoir respectivement au niveau de deux prolongations de branche et d'une base profilée.

8. Bride de fixation selon la revendication 7, **caractérisée par le fait que** la profondeur de la partie profilée en U (4, 5) des entretoises (2, 3) peut être dimensionnée en conformité avec la fente ou la distance (15) à prévoir entre les madriers (13 et 14) et celle des madriers (13, 14) par rapport au bois de support (24), par ex. à une distance de 5 mm.

9. Bride de fixation selon la revendication 1, **caractérisée par le fait que** les deux bords longitudinaux de plaque semelle (11, 12) parallèles à la direction longitudinale des entretoises sont pliés vers le bas (repliés), de telle sorte qu'ils sont enfoncés d'au moins 0,2 à 2,0 mm, préférentiellement 0,5 mm par rapport aux faces inférieures de base (25) du creux de profilé (22), formant entre eux des bords de crampon (26) parallèles longitudinalement.

10. Bride de fixation selon les revendications 1 et 2, **caractérisée par le fait que** les clous (16, 17) disposés à proximité de la face supérieure d'entretoise respective possèdent une longueur de clou qui est supérieure à la distance entre la base du clou et la plaque semelle, de telle sorte que la découpe en V (du clou) (18) correspondante s'étend jusque dans le creux de semelle (22) dans la direction du trou de vis traversant (23).

11. Bride de fixation selon la revendication 10, **caractérisée par le fait que** les clous (16, 17) disposent sur leur face supérieure, dans la direction longitudinale centrique, d'une nervure (27) en forme de peigne ou d'une rainure (34) en forme d'entaille et d'une rainure (35) sur leur face inférieure.

12. Procédé de fabrication de la bride de fixation selon les revendications 1 à 11, dans lequel des découpes en V (18) décalées entre elles dirigées dans le sens opposé sont introduites dans une tôle de plaque semelle rectangulaire, préférentiellement carrée en direction longitudinale et transversale, et ces découpes sont enfoncées vers le bas sous forme de languette/clous (16, 17) essentiellement perpendiculairement (90°) à la plaque (1) présentant une forme de bec, une entaille en forme de U (21) est introduite respectivement dans le sens opposé autour des clous ou des entailles (18) et dans le même sens des aiguilles d'une montre que les clous (16, 17) sont pliés perpendiculairement vers le haut, de telle sorte que les clous (16, 17) se trouvent ensuite respectivement horizontaux et ainsi parallèles au-dessus de l'ouverture d'estampage d'entretoise (20).

13. Procédé selon la revendication 12, **caractérisé par le fait que** des parties profilées en U dirigées ou formées d'abord en direction transversale dans le sens opposé et disposées côte à côte sont introduites enfoncées vers le bas comme un creux (22) dans la tôle formant la plaque semelle (1), après quoi les clous (16, 17) en forme de bec sont formés par estampage dans la base de la partie profilée et ensuite les découpes en U (21) sont introduites au moins légèrement à l'extérieur et parallèlement à la partie profilée et les entretoises de profilé (2, 3) ainsi entaillées sont recourbées à 90°.
